# FASCICULE DE BREVET EUROPEEN

(11) **EP 0 292 383 B1**
(45) Date de publication et mention de la délivrance du brevet: **09.09.1992**
(21) Numéro de dépôt: 88401203.0
(22) Date de dépôt: 18.05.1988
(51) Int. Cl.: F42B 3/10

(54) **Dispositif d'amorçage photopyrotechnique et chaîne photopyrotechnique utilisant ce dispositif**
Vorrichtung zum photopyrotechnischen Zünden und photopyrotechnische Kette mit einer solchen Vorrichtung
Photopyrotechnic priming device, and photopyrotechnic chain using such a device

(30) Priorité: 20.05.1987 FR 8707069
(43) Date de publication de la demande: 23.11.1988
(73) Titulaire: AEROSPATIALE Société Nationale Industrielle, 75781 Paris Cédex 16 (FR)
(72) Inventeur: Carel, Claude, F-33160 Saint Aubin de Médoc (FR); Josse, Alain, F-33160 Saint Médard en Jalles (FR)
(74) Mandataire: Mongrédien, André

(56) Documents cités:
- EP-A- 0 040 011
- FR-A- 2 031 889
- FR-A- 2 263 064
- GB-A- 2 001 780
- US-A- 3 757 078
- US-A- 3 911 822
- US-A- 4 343 242
- US-A- 4 391 195
- US-A- 4 506 606
- US-A- 4 563 057
- US-A- 4 660 472
- NASA TECH BRIEF (Technology Utilisation Office NASA Code KT Washington DC 20546) novembre 1974, page B74-10194; "Laser system to detonate explosive devices"

## Description

La présente invention se rapporte au domaine de l'initiation de substances pyrotechniques par faisceaux lumineux produits par laser et transportés par des fibres ou des câbles optiques.

On rappelle que, par l'expression "substances pyrotechniques", on entend les explosifs primaires (tels que les azotures, les fulminates, le tétrazène, etc...) les explosifs secondaires (tels que : PETN, RDX, HNS, etc...) et les compositions pyrotechniques comme les compositions d'allumage, les compositions éclairantes, traçantes, fumigènes, etc. Les différents éléments mis en oeuvre forment ce que l'on appelle une chaîne fonctionnelle photopyrotechnique. Cette chaîne se compose généralement de trois éléments :
- un laser comme source d'énergie,
- une fibre ou un câble optique pour transporter l'énergie, et
- une amorce détonateur ou un inflammateur pyrotechnique.

Comme source laser, on peut utiliser de préférence un laser pulsé déclenché. Un tel laser est décrit dans l'article de MM. C. CAREL et A.P. JOSSE de l'Aérospatiale et MM. M. MORISSON, P. BALDY et J. REFOUVELET des Ateliers de Construction de Tarbes intitulé " Initiation d'Explosifs par Laser" (communication faite au "colloque international de pyrotechnie fondamentale et appliquée : substances et systèmes" qui s'est tenu du 5 au 7 octobre 1982 à Arcachon (France)).

Une amorce détonateur photopyrotechnique est un dispositif chargé d'explosifs primaires ou secondaires qui peuvent être initiés sous l'action d'un faisceau énergétique tel qu'un faisceau laser et permettent d'obtenir une onde de choc suffisante pour initier un autre composant pyrotechnique chargé d'explosif. Quant aux inflammateurs pyrotechniques, ce sont des dispositifs contenant une substance pyrotechnique capable de s'enflammer lorsqu'elle reçoit un apport calorifique, par exemple sous la forme d'un faisceau laser, cette flamme pouvant entraîner la mise à feu d'une autre composition pyrotechnique.

Le document US-A-4 391 195 décrit un système d'initiation d'explosifs avec une source laser et des fibres optiques pour transporter l;énergie depuis le laser jusqu'à des dispositifs d'amorçage photopyrotechniques. Dans ce document, l'extrémité de la fibre optique opposée au laser est en contact direct avec une substance capable de s'enflammer, l'énergie de la flamme servant à amorcer des charges d'explosifs. Cependant, dans la plupart des dispositifs d'amorçage photopyrotechniques actuels, ceux-ci présentent une mauvaise étanchéité vis-à-vis de l'extérieur, ce qui a deux inconvénients : tout d'abord, la substance pyrotechnique d'amorçage est mal protégée des influences extérieures (humidité ou atmosphères plus ou moins corrosives), ce qui peut nuire à son fonctionnement. D'autre part, lors de la mise à feu de la charge, on risque d'avoir des pertes de rendement à cause des fuites du gaz dégagé lors de la détonation ainsi que des risques de pollution des équipements environnants.

Le brevet américain US-A-4 600 472 décrit un détonateur pyrotechnique qui utilise une lentille focalisant un rayonnement parallèle sur un booster. Mais, aucune barrière mécanique n'est introduite à ce niveau et encore moins de moyens d'étanchéité de cette barrière.

Quant au brevet américain US-A-3 911 823, il ne décrit pas un dispositif d'amorçage pyrotechnique, mais une méthode d'attache de fibres optiques à un élément pyrotechnique fonctionnant à l'aide d'un rayonnement laser. Dans ce document, l'élément n'a pas de fonction focalisante du rayonnement utilisé. Le joint d'étanchéité n'est pas utilisé pour l'étanchéité de cet élément.

La présente invention a pour but de remédier à ces inconvénients en proposant un dispositif d'amorçage photopyrotechnique dans lequel la substance pyrotechnique d'amorçage est protégée des agressions extérieures avant et pendant le fonctionnement.

Plus précisément, l'invention a pour objet un dispositif photopyrotechnique comprenant un corps présentant, de manière connue dans le document US-A-4 391 195 :
- une cavité pour loger une charge pyrotechnique ;
- une entrée pour un faisceau énergétique de longueur d'onde donnée servant à initier cette charge ; et
- un passage pour le faisceau énergétique entre ladite entrée et la cavité.

Selon l'invention, ce dispositif comporte en outre :
- une barrière transparente placée dans le passage sur le trajet du faisceau, cette barrière résistant aux effets mécaniques engendrés lors du fonctionnement de la charge et étant réalisée en un matériau transparent à la longueur d'onde de ce faisceau et ayant une première face du côté de l'entrée et une deuxième face du côté de la charge pyrotechnique, son emplacement et la forme de ses deux faces sont déterminés de manière à focaliser en un point donné un faisceau énergétique parallèle ayant ladite longueur d'onde donnée et pénétrant dans cette barrière transparente par sa première face ; et
   des moyens d'étanchéité entre cette barrière et le corps du dispositif.

De préférence, la barrière transparente est en saphir.

Ainsi, la présence d'une barrière transparente réalisée en un matériau transparent à la longueur d'onde du faisceau utilisé et des moyens d'étanchéité entre cette barrière et le corps du dispositif permet de protéger la charge pyrotechnique des agressions extérieures tout en laissant passer le faisceau utilisé pour amorcer cette charge. De plus, comme la constitution de cette barrière lui permet de résister aux effets mécaniques engendrés lors du fonctionnement de la charge, elle reste intacte après la mise à feu de celle-ci et on évite d'éventuelles fuites de gaz à travers le passage ménagé pour le faisceau laser.

Eventuellement, le dispositif peut comporter en outre un opercule mince placé entre la barrière transparente et la charge pyrotechnique, cet opercule ayant une face en contact avec la charge pyrotechnique.

La présence de cet opercule est surtout utile dans le cas où la charge pyrotechnique est une substance pouvant exploser sous l'action d'une onde de choc. Il est utilisé lorsque le dispositif comporte des moyens de focalisation du faisceau laser. Comme on le verra plus loin, ces derniers sont agencés de manière à focaliser le faisceau sur cet opercule ou à obtenir sur celui-ci l'image de la face de sortie de la fibre optique : on crée ainsi dans la masse de l'opercule une concentration d'énergie apte à créer une onde de choc. Cette onde de choc est transmise à la substance pyrotechnique qui explose alors.

Selon un autre aspect de l'invention, lorsque le corps du dispositif pyrotechnique est monté sur un support, on prévoit en outre des moyens d'étanchéité entre le corps du dispositif et ce support.

Ce dernier peut être un appareil contenant la charge d'explosif principale qui doit être amorcée par le dispositif photopyrotechnique. Ainsi, la charge principale est elle-même protégée des agressions extérieures.

Enfin, l'invention a encore pour objet une chaîne fonctionnelle photopyrotechnique comprenant, de manière connue :
- une source laser émettant un faisceau de longueur d'onde donnée ;
- un dispositif d'amorçage photopyrotechnique ; et
- un câble optique transportant le faisceau de la source laser au dispositif d'amorçage.

Selon l'invention, le dispositif d'amorçage est conforme à ce qui est décrit ci-dessus et la source laser est de préférence constituée par un laser pulsé déclenché. Quant à l'expression "câble optique", elle désigne soit une fibre optique seule, soit un ensemble de fibres optiques.

L'invention apparaîtra mieux à la lecture de la description qui va suivre, donnée à titre d'exemple purement illustratif et nullement limitatif, en référence aux dessins annexés dans lesquels :
- la figure 1 est un schéma de principe illustrant l'allure générale d'un système d'amorçage photopyrotechnique ;
- la figure 2 est une vue schématique en coupe d'un mode de réalisation du dispositif d'amorçage photopyrotechnique objet de l'invention ;
- les figures 3a à 3c et 4a à 4c sont des vues schématiques montrant divers modes de réalisation possibles du dispositif objet de l'invention lorsqu'il n'y a pas de système optique associé et lorsqu'il y a un système optique associé ; et
- la figure 5 est une vue schématique en coupe d'un laser utilisable dans une chaîne fonctionnelle photopyrotechnique selon l'invention.

La figure 1 représente schématiquement une chaîne fonctionnelle photopyrotechnique comprenant une source laser 10 et une fibre optique 12 transmettant le faisceau produit par le laser à un dispositif d'amorçage photopyrotechnique 14. Celui-ci peut être placé sur un support 16 représenté schématiquement en traits mixtes sur la figure 1. Ce dernier peut être, par exemple, la paroi d'un conteneur ou d'un appareil contenant la charge principale qui doit être initiée par le dispositif 14.

Celui-ci se compose d'abord d'un corps 18 fixé sur le support 16 par tout moyen approprié, par exemple par vissage. Le corps 18 présente, à l'une de ses extrémités, une cavité 20 pour loger une charge pyrotechnique. Dans l'exemple illustré ici, cette charge se compose d'une charge initiatrice 22 en contact avec une charge renforçatrice 24. La cavité 20 peut être ménagée à l'intérieur d'un porte-charge constitué par une entretoise 26 maintenue contre un épaulement prévu à l'intérieur du corps 18 par un capuchon 28. Ce dernier est fixé sur le corps 18 par tout moyen connu, par exemple par vissage comme cela est illustré sur la figure 2, l'étanchéité étant assurée par un joint 30. Cependant, on peut envisager d'autres modes de fixation, par exemple par soudure laser.

Le capuchon 28 présente une partie amincie ou opercule 32 qui est détruit lors de l'explosion de la charge 24. Lorsque la charge 22 est mise à feu sous l'effet du faisceau laser émis par la source 10, elle est le siège d'une onde de choc. Cette onde se propage à travers la charge 22, puis à travers la charge 24 où elle est renforcée. L'explosion de la charge 24 entraîne la destruction de l'opercule 32 et l'onde de choc peut ainsi mettre à feu la charge principale 34 contenue à l'intérieur du support 16 (celui-ci est représenté schématiquement en traits mixtes sur la figure 2).

Le corps 18 du dispositif objet de l'invention présente encore un passage 36 permettant au faisceau laser 38 de pénétrer à l'intérieur du dispositif. Une barrière transparente 40 est montée à l'intérieur du passage 38, en amont de la cavité 20 par rapport au sens de propagation du faisceau. Il est à noter que, dans l'exemple représenté ici, tous les éléments du dispositif présentent une symétrie de révolution autour d'un axe commun. La barrière transparente 40 a la forme d'un tronc de cône s'élargissant en direction de la cavité 20 et limité à ses deux extrémités par des faces circulaires. Elle est logée dans une partie du passage 40 ayant la même l'étanchéité entre la barrière 40 et le corps 18 étant assurée par des moyens d'étanchéité 42, par exemple un joint torique en caoutchouc. Quant à l'étanchéité entre le corps 18 et le support 16, elle peut être assurée par un joint torique 46 ou tout autre dispositif équivalent.

Des essais ont montré que les meilleurs résultats ont été obtenus avec une barrière transparente en saphir ayant la forme d'un tronc de cône limité par deux faces circulaires de diamètre 4 mm et 6 mm respectivement et dont la longueur était de 10 mm. On a aussi obtenu de bons résultats avec un tronc de cône en saphir de 8 mm de longueur et dont les faces d'extrémité avaient des diamètres de 4 et 6 mm respectivement.

Le saphir, qui est un cristal d'oxyde d'aluminium (Al₂O₃) particulier, est bien adapté pour cet usage car il possède un module d'Young très élevé (3,7.10⁵ MPa). De plus, son point de ramollissement se situe à 1800°C, ce qui lui confère une bonne résistance à la température (à titre de comparaison, on peut noter que le verre B1664 a une température de transformation de 559°C).

On voit encore sur la figure 2 un opercule mince 44 interposé entre la barrière transparente 40 et la charge initiatrice 22. Dans l'exemple représenté ici, cet opercule se présente sous la forme d'un revêtement mince déposé sur la face arrière de la barrière 40. L'épaisseur de ce revêtement est comprise entre quelques centaines et quelques milliers d'Angström et son matériau constitutif peut être un métal tel que, par exemple, l'aluminium, l'or, l'argent, le niobium ou l'indium. Cependant, on ne sortirait pas du cadre de l'invention en utilisant un autre matériau (par exemple une matière organique) ou une autre disposition, le revêtement étant par exemple déposé sur la charge initiatrice 22. Cet opercule trouve son utilité lorsqu'on utilise un explosif secondaire comme charge initiatrice. En effet, pour initier un tel explosif, il faut une onde de choc puissante. Celle-ci peut être obtenue par le claquage d'une fine couche métallique et on peut obtenir le claquage de l'opercule 44 en focalisant le faisceau 38 sur l'opercule 44.

Le dispositif illustré à la figure 2 comporte en outre des moyens de focalisation du faisceau laser. Ces derniers consistent essentiellement en un connecteur optique se présentant sous la forme d'un boîtier creux pouvant être enfilé par dessus l'extrémité du corps 18 opposée à la cavité 20. La fibre optique 12 transmettant le faisceau du laser 10 au dispositif 14 traverse une paroi du connecteur 48 et son extrémité se trouve à l'intérieur de celui-ci. Le faisceau laser sortant de la fibre 12 traverse une lentille 50 montée à l'intérieur du connecteur 48. Celle-ci peut être maintenue sur un épaulement ou un support à l'aide d'une entretoise 52 vissée à l'intérieur du connecteur 48. La forme de la lentille 50 est déterminée pour que le faisceau 38, qui est divergent lorsqu'il sort de la fibre 12, soit parallèle après avoir traversé la lentille 50, son axe optique étant confondu avec l'axe de révolution du dispositif 14.

La face avant 41 de la barrière 40 est de forme convexe lorsqu'elle est vue depuis l'entrée du dispositif. Ainsi, la face avant de la barrière 40 se comporte comme une lentille plan-convexe faisant converger le faisceau parallèle issu de la lentille 50. La forme de la face 41 et la longueur de la barrière 40 sont déterminées, en fonction de la longueur d'onde du faisceau, pour que celui-ci soit focalisé en un point donné, par exemple pour obtenir l'image de la face de sortie de la fibre 12 sur l'opercule 44. C'est donc la face avant 41 de la barrière 40 qui constitue une deuxième lentille du dispositif.

Ainsi, le dispositif objet de l'invention présente des avantages particulièrement intéressants dont le principal est un bon confinement de la charge pyrotechnique avant fonctionnement et des produits de la détonation après fonctionnement. Ceci est obtenu par la présence de la barrière transparente 40 qui est fixée de manière étanche à l'intérieur du corps 18, et est réalisée en un matériau résistant aux effets de la détonation. D'autre part, les opérations de montage, réglage et positionnement sont facilitées par l'utilisation d'un système optique qui rend le faisceau laser 38 parallèle sur une partie de son parcours. La distance entre la barrière 40 et la lentille n'a plus besoin d'être déterminée avec précision puisque, même si cette distance varie, le faisceau reste parallèle lorsqu'il arrive sur la barrière optique. Il faut cependant veiller au centrage des différents éléments, ce qui est relativement facile dans la mesure où les constituants du dispositif présentent une symétrie de révolution.

Enfin, il est bien entendu que l'invention ne se limite pas au seul mode de réalisation qui vient d'être décrit, mais qu'on peut imaginer de nombreuses variantes sans sortir pour autant du cadre de l'invention. C'est ainsi qu'on peut utiliser ou non l'opercule 44 ou remplacer la charge initiatrice 22 par une substance qui s'enflamme sous l'effet de l'énergie apportée par le faisceau laser, cette flamme provoquant l'explosion d'une autre substance pyrotechnique. On peut ainsi remplacer les deux charges 22 et 24 par une charge unique.

On peut encore modifier la forme de la barrière 40 et associer ou non au dispositif de l'invention un système optique, comme cela est illustré aux figures 3 à 4.

Elles illustrent le cas où la face avant 41 de la barrière 40 est de forme convexe et taillée de manière à focaliser un faisceau parallèle arrivant sur cette face 41 en un point donné du dispositif. Sur la figure 3a, la barrière 40 a la forme d'un tronc de cône s'élargissant vers la charge 23 tandis que, dans le cas de la figure 3b, elle se rétrécit en direction de cette charge. Enfin, dans le cas de la figure 3c, la barrière 40 a la forme d'un cylindre.

Les figures 4 illustrent des variantes dans lesquelles le dispositif de l'invention est associé à un système optique.

Elles concernent le cas où la face avant 41 de la barrière 40 est convexe afin de constituer la deuxième lentille. Sur la figure 4a, la lentille 50 est montée sur un connecteur 48 indépendant, tandis que, dans le cas de la figure 4b, la lentille 50 est montée à demeure sur le corps 18. Enfin, il est à noter que, sur les figures 4, la barrière transparente 40 se présente sous la forme d'un tronc de cône s'élargissant vers la charge pyrotechnique 23. Cependant, on ne sortirait pas du cadre de l'invention en donnant d'autres formes à la barrière transparente, par exemple la forme d'un tronc de cône se rétrécissant vers la charge 23 ou d'un barreau cylindrique comme illustré aux figures 3.

La figure 5 représente un mode de réalisation préféré d'un laser pouvant être utilisé dans l'invention.

Le laser 10 comprend un barreau amplificateur 62, un tube éclair droit 64, deux miroirs 66 et 68, un déclencheur 70 (à colorant ou à cellule de Pockels) et une électronique 72.

Le barreau 62 est composé d'un verre dopé au néodyme travaillant à une longueur d'onde 1,06 µm correspondant à une fenêtre optique de la figure optique 12. Le fonctionnement en mode déclenché est assuré par l'interposition entre les deux miroirs de la cavité optique de l'absorbant saturable 70 (déclenchement de type passif) ou d'une cellule de Pockels (déclenchement de type actif). L'impulsion laser, de forme approximativement gaussienne, a une durée d'impulsion de l'ordre de 10 ns à mi-hauteur.

L'énergie optique est de l'ordre de 75 mJ avec un absorbant saturable comme système de déclenchement et de l'ordre de 150 mJ avec une cellule de Pockels.

## Revendications

1. Dispositif d'amorçage photopyrotechnique comprenant un corps (18) présentant :
- une cavité (30) pour loger une charge pyrotechnique (22, 24) ;
- une entrée pour un faisceau énergétique de longueur d'onde donnée servant à initier cette charge (22, 24) ; et
- un passage (36) pour le faisceau énergétique entre ladite entrée et la cavité (30),
caractérisé en ce qu' il comporte en outre :
- une barrière transparente (40) placée dans le passage (36), cette barrière résistant aux effets mécaniques engendrés lors du fonctionnement de la charge et étant réalisée en un matériau transparent à la longueur d'onde du faisceau utilisé, et ayant une première face (41) du côté de l'entrée et une deuxième face du côté de la charge pyrotechnique (22, 24), son emplacement et la forme de ses deux faces sont déterminés de manière à focaliser en un point donné un faisceau énergétique parallèle ayant ladite longueur d'onde donnée et pénétrant dans cette barrière transparente (40) par sa première face (41) ; et
- des moyens d'étanchéité (42) entre cette barrière (40) et le corps du dispositif.

2. Dispositif selon la revendication 1, caractérisé en ce que la barrière transparente (40) est en saphir.

3. Dispositif selon la revendication 2, caractérisé en ce que la barrière transparente (40) a la forme de tronc de cône s'élargissant en direction de la cavité (20), et en ce que les moyens d'étanchéité (42) sont assurés par un joint torique.

4. Dispositif selon la revendication 1, caractérisé en ce qu'il comporte un opercule mince (44) placé entre la barrière transparente (40) et la charge pyrotechnique et ayant une face en contact avec cette dernière.

5. Dispositif selon la revendication 1, caractérisé en ce que, ledit corps (18) étant monté sur un support (16), il comprend des moyens d'étanchéité (46) entre le corps (18) et ce support (16).

6. Dispositif selon la revendication 1, caractérisé en ce qu'il comprend une lentille (50) taillée de manière à rendre parallèle le faisceau énergétique arrivant dans le dispositif, de sorte que le faisceau énergétique (38) traverse successivement la lentille (50), et la barrière transparente (40), la position et la forme de la barrière transparente (40) étant déterminées pour que le faisceau énergétique parallèle sortant de la lentille (50) soit focalisé en un point donné.

7. Dispositif selon la revendication 6, caractérisé en ce que la lentille (50) est montée sur un connecteur optique (48) pouvant être fixé de manière démontable sur le corps (18) du dispositif.

8. Chaîne fonctionnelle photopyrotechnique comprenant :
- une source laser (10) émettant un faisceau de longueur d'onde donnée ;
- un dispositif d'amorçage photopyrotechnique (14) ; et
- un câble optique (12) transportant le faisceau de la source laser (10) au dispositif d'amorçage (14),
caractérisée en ce que le dispositif d'amorçage (14) est conforme à la revendication 1.

9. Chaîne fonctionnelle selon la revendication 8, caractérisée en ce que la source laser (10) est un laser pulsé déclenché.

## Claims

1. Photopyrotechnic detonating device comprising a body (18) with:
a cavity (30) to house a pyrotechnic charge (22, 24),
an output for an energy beam of a given wavelength, used to actuate this charge (22, 24) and
a passage (36) for the energy beam between said input and the cavity,
characterized in that it also comprises:
a transparent barrier (40) placed in the passage (36), said barrier withstanding the mechanical effects generated during the operation of the charge and made from a material which is transparent to the wavelength of the beam used and having a first surface (41) on the input side and a second surface on the side of the pyrotechnic charge (22, 24), its position and the shape of its two surfaces being defined so as to focus, on a given point, a parallel energy beam, having said given wavelength and penetrating this transparent barrier (40) through its first surface (41), and
sealing means (42) between this barrier (40) and the body of the device.

2. Device according to claim 1, characterized in that the transparent barrier (40) is made of sapphire.

3. Device according to claim 2, characterized in that the transparent barrier (40) has the shape of a truncated cone that widens towards the cavity (20), and in that the sealing means (42) are formed by an O-ring.

4. Device according to claim 1, characterized in that it comprises a thin percussion cap (44) placed between the transparent barrier (40) and the pyrotechnic charge and has one side in contact with the latter.

5. Device according to claim 1, characterized in that the body (18) being mounted on a support (16), said device comprises sealing means (46) between the body (18) and said support (16).

6. Device according to claim 1, characterized in that it comprises a lens (50) cut so as to make the high energy beam entering the device parallel, so that the high energy beam (38) successively passes through the lens (50) and the transparent barrier (40), the position and shape of the transparent barrier (40) being determined so that the parallel energy beam passing out of the lens (50) is focused at a given point.

7. Device according to claim 6, characterized in that the lens (50) is installed on an optical connector (48), which can be dismantlably fixed to the body (18) of the device.

8. Photopyrotechnic functional chain comprising a laser source (10) emitting a beam having a given wavelength, a pyrotechnic detonating device (14) and an optical cable (12) carrying the beam from the laser source (10) to the detonating device (14), characterized in that the detonating device (14) is in accordance with claim 1.

9. Functional chain according to claim 8, characterized in that the laser source (10) is a triggered, pulsed laser.

## Patentansprüche

1. Vorrichtung zum photopyrotechnischen Zünden, die einen Körper (18) aufweist, der aufweist:
einen Hohlraum (30), um eine pyrotechnische Ladung (22,24) aufzunehmen;
einen Eingang für ein Energiebündel von einer vorgegebenen Wellenlänge, das dazu dient, diese Ladung (22, 24) zu zünden;
einen Durchgang (36) für das Energiebündel zwischen dem Eingang und dem Hohlraum (30),
**dadurch gekennzeichnet,** daß er weiterhin aufweist:
eine durchsichtige Barriere (40), die in dem Durchgang (36) angeordnet ist, wobei diese Barriere mechanischen Effekten widersteht, die beim Betrieb der Ladung auftreten und gebildet ist aus einem durchsichtigen Material mit der Wellenlänge des verwendeten Bündels, und die eine erste Seite (41) auf der Seite des Eingangs und eine zweite Seite auf der Seite der pyrotechnischen Ladung (22, 24) aufweist, wobei seine Bewegung und die Form seiner beiden Seiten derart bestimmt ist, daß sie in einem vorgegebenen Punkt ein paralleles Energiebündel fokussieren, das die vorgegebene Wellenlänge hat und in diese durchsichtige Barriere (40) über ihre erste Seite (41) eindringt; und
Dichtungseinrichtungen (42) zwischen der Barriere (40) und dem Körper der Vorrichtung.

2. Vorrichtung nach Anspruch 1, **dadurch gekennzeichnet,** daß die durchsichtige Barriere (40) aus Saphir ist.

3. Vorrichtung nach Anspruch 2, **dadurch gekennzeichnet,** daß die durchsichtige Barriere (40) die Form eines Kegelstumpfes hat, der sich in Richtung des Hohlraums (20) vergrößert, und daß die Dichtungseinrichtung (42) durch eine torigue-Dichtung sichergestellt wird.

4. Vorrichtung nach Anspruch 1, **dadurch gekennzeichnet,** daß sie ein dünnes Innenhütchen (44) aufweist, das zwischen der durchsichtigen Barriere (40) und der pyrotechnischen Ladung angeordnet ist und eine Kontaktfläche mit letzterer aufweist.

5. Vorrichtung nach Anspruch 1, **dadurch gekennzeichnet,** daß der Körper (18), der auf einem Träger (16) angebracht ist, Dichtungseinrichtungen (46) zwischen dem Körper (18) und dem Träger (16) aufweist.

6. Vorrichtung nach Anspruch 1, **dadurch gekennzeichnet,** daß er eine Linse (50) aufweist, die derart ausgebildet ist, daß sie das Energiebündel, das in die Vorrichtung eintritt, parallel ausrichtet, derart, daß das Energiebündel (38) aufeinanderfolgend die Linse (50) und die durchsichtige Barriere (40) durchläuft, wobei die Stellung und die Form der durchsichtigen Barriere (40) so bestimmt sind, daß das parallele Energiebündel, das die Linse (50) verläßt, in einen vorgegebenen Punkt fokussiert wird.

7. Vorrichtung nach Anspruch 6, **dadurch gekennzeichnet,** daß die Linse (50) auf einem optischen Verbinder (48) angebracht ist, der auf entfernbare Weise an dem Körper (18) der Vorrichtung befestigt werden kann.

8. Photopyrotechnische Funktionskette mit:
einer Laserquelle (10), die ein Bündel mit einer vorbestimmten Wellenlänge emitiert;
einer photopyrotechnischen Zündungsvorrichtung (14); und
einem optischen Kabel oder Leiter (12), der das Bündel der Laserquelle (10) zur Zündvorrichtung (14) leitet,
**dadurch gekennzeichnet,** daß die Zündvorrichtung (14) mit der von Anspruch 1 übereinstimmt.

9. Funktionskette nach Anspruch 8, **dadurch gekennzeichnet,** daß die Laserquelle (10) ein Riesenimpulslaser ist.
